# EUROPÄISCHE PATENTSCHRIFT

(11) **EP 3 007 589 B1**
(45) Veröffentlichungstag und Bekanntmachung des Hinweises auf die Patenterteilung: **22.03.2017**
(21) Anmeldenummer: 14730747.4
(22) Anmeldetag: 11.06.2014
(51) Int. Cl.: A47B 88/975

(54) **SCHUBKASTENSYSTEM UND EINTEILUNGSELEMENT**
DRAWER SYSTEM AND DIVIDING ELEMENT
SYSTÈME DE TIROIR ET ÉLÉMENT DE COMPARTIMENTAGE

(30) Priorität: 13.06.2013 DE 202013005371 U; 11.03.2014 DE 202014002283 U
(43) Veröffentlichungstag der Anmeldung: 20.04.2016
(73) Patentinhaber: SieMatic Möbelwerke GmbH & Co. KG, 32584 Löhne (DE)
(72) Erfinder: SIEKMANN, Ulrich, Wilhelm, 32584 Löhne (DE)
(74) Vertreter: Thielking & Elbertzhagen Patentanwälte Partnerschaft mbB
(86) Internationale Anmeldenummer: PCT/EP2014/001580
(87) Internationale Veröffentlichungsnummer: WO 2014/198410

(56) Entgegenhaltungen:
- WO-A1-98/06300
- DE-A1- 3 010 926
- DE-U1-202011 001 402
- DE-U1-202011 004 717
- DE-U1-202011 101 310
- JP-A- 2002 223 875
- US-A1- 2003 052 582

## Beschreibung

### TECHNISCHES GEBIET

Die Erfindung betrifft ein Schubkastensystem nach dem Oberbegriff des Anspruchs 1.

### STAND DER TECHNK

Schubkästen werden oftmals mit Fächern ausgestattet, um Gegenstände, etwa Besteck oder dergleichen, darin sortiert abzulegen. Dazu wird in der Regel eine Schubkasteneinsatzanordnung verwendet, bei der es sich im einfachsten Fall um einen Besteckeinsatz handelt, welcher eine Mehrzahl Fächer enthält, die verschieden groß sein können.

Nachteilig an den bekannten Lösungen ist, dass die bekannten Schubkasteneinsatzanordnungen in der Regel Fächer definierter Größe aufweisen und so hinsichtlich der Fachgestaltung festgelegt sind. Dabei kann es dazu kommen, dass der Anwender den Besteckkasten nicht effektiv nutzt oder gar nicht in der Lage ist, alle seine Gegenstände im Schubkasten unterzubringen, etwa, weil nicht hinreichend genügend Fächer für Kochlöffel oder längere Messer oder Salatbesteck zur Verfügung stehen.

Aus der DE 20 2011 004 717 U1 ist ein Schubkastens System nach dem Oberbegriff des Anspruchs 1 bekannt, welches eine Reihe von Einteilungselementen aufweist, sodass es sich auf verschiedene Rastermaße gängiger Schubkastengrößen anpassen lässt. Dazu sind bestimmte Basismodule und zum Anbau an die Basismodule ausgebildete Ergänzungsmodule vorgesehen. Nachteilig an dieser Lösung ist, dass eine sehr große Anzahl von Modulen unterschiedlicher Größe vorgehalten werden müssen, um einen kompletten Schubkasteneinsatz zu erzeugen.

### DIE ERFINDUNG

Aufgabe der vorliegenden Erfindung ist es daher, ein Schubkastensystem der eingangs genannten Art anzugeben, bei welchem diese Nachteile nicht auftreten und welches mit nur wenigen verschiedenen Einsatz teilen sich flexibel an gängige Rastermaß anpassen lässt.

Gelöst wird diese Aufgabe durch ein Schubkastensystem mit den Merkmalen des Anspruchs 1. Vorteilhafte Ausführungsformen finden sich in den Unteransprüchen.

Die Erfindung fußt auf der wesentlichen technischen Idee, dass sich die Schubkasteneinsatzanordnung aus einer Zusammenstellung von einer Mehrzahl Einsatzteilen oder Einteilungselementen zusammengestellt ist, wobei die Zusammenstellung wenigstens folgende Einsatzteile
- erstes Profilteil mit U-oder L-förmigem Querschnitt und einer ersten Länge,
- zweites Profilteil mit U-oder L-förmigem Querschnitt und einer zweiten Länge, die von der ersten Länge verschieden ist,
- drittes Profilteil, welches aus der Kombination eines ersten Profilteils und einem an dessen einer Stirnseite angebrachten und die Stirnseite verschließendem Leistenelement gebildet ist,
- viertes Profilteil, welches aus der Kombination eines zweiten Profilteils und einem an dessen einer Stirnseite angebrachten und die Stirnseite verschließendem Leistenelement gebildet ist;
aufweist, die eine nahezu unbegrenzte Vielfalt an möglichen Schubkastenunterteilungen realisieren lassen, die einer Unterbringung kleiner und größerer Teile ermöglicht. Bei geeigneter Länge der ersten und zweiten Profile können insbesondere im Küchenbereich die gängigen Schubkastenbreiten von 40, 60, 90 und 120cm bestückt werden, wobei die Einsatzteile oder Einteilungselemente dabei - wenn gewünscht - die gesamte Ablagefläche bis zu den Seitenteilen des Schubkastens unterteilen können, ohne dass zum Rand hin Lücken entstehen.

Die Profilteile können bevorzugt im Wesentlichen aus Metall, insbesondere Aluminium, oder Holz gebildet sein. Auch andere Materialien sind je nach Wunsch möglich.

Nach einer vorteilhaften Ausführungsform ist vorgesehen, dass das Leistenelement des dritten und/oder vierten Profilteils seitlich gegenüber dem damit kombinierten, insbesondere verklebten, Profilteil zu beiden Seiten vorsteht. So entstehen beim Einsatz dieses dritten oder vierten Profilteils in den Schubkasten seitlich neben dem Profilteil weitere Ablagefächer, die durch die Seitenwände des Schubkastens ergänzt werden.

Weiter kann insbesondere vorgesehen sein, dass das Leistenelement des dritten und/oder vierten Profilteils auf der dem Boden des Schubkastens zugewandten und/oder der dem Boden des Schubkastens abgewandten Schmalseite mit dem damit kombinierten, insbesondere verklebten, Profilteil bündig ausgebildet ist. So ergibt sich ein ebenes, einheitliches Bild der Schubkasteneinsatzanordnung.

Nach einer weiteren vorteilhaften Ausführungsform ist zudem vorgesehen, dass das Leistenelement des dritten und/oder vierten Profilteils in seiner Längserstreckung kleiner oder gleich dem Abstand zwischen den Innenseiten zweier gegenüberliegender Seitenwände des Schubkastens ist. Insbesondere kann so das Leistenelement den gesamten Schubkasten durchlaufen und einen Formschluss zwischen den Stirnseiten des Leistenelements und den gegenüberliegenden Seiteninnenwänden des Schubkastens eingehen. Der Formschluss kann insbesondere dafür sorgen, dass die Einsatzteile nicht verrutschen, etwa wenn der Schubkasten geöffnet oder geschlossen wird.

Hierzu kann alternativ oder ergänzend vorgesehen sein, dass auf der Unterseite der Schubkasteneinsatzanordnung und auf der dieser gegenüberliegenden Oberseite des Bodens jeweils eine Beflockung vorgesehen ist. Die Beflockung der Berührungsbereiche zwischen Boden und Schubkasteneinsatzanordnung bzw. der Einsatzteile sorgt für einen Reibschluss zwischen Schubkasteneinsatzanordnung und Boden. So ist es auch möglich, dass selbst bei einem nicht formschlüssig ausgefüllten Innenbereich des Schubkastens die Einsatzteile oder Einteilungselemente bei Bewegung desselben an Ort und Stelle bleiben und nicht verrutschen.

Der Boden kann direkt beflockt sein. Alternativ kann die Beflockung des Bodens durch eine beflockte, auf dem Boden aufliegende Einlage, etwa eine beflockte Matte oder dergleichen, realisiert sein.

Im folgenden werden vorteilhafte Ausführungsformen für das erfindungsgemäße Einteilungselement vorgestellt.

Das auf dem Boden des Einteilungselements vorgesehene Einlageelement steht in Längsrichtung des Einteilungselements gegenüber dem Boden und/oder den Seitenwänden wenigstens an einer Stirnseite des Profilteils um einen vorgegebenen Abstand vor. Dadurch wird erreicht, dass die stirnseitige Anlage der Seitenwände des Einteilungselements gegen eine andere, die Stirnseite des Einteilungselements verschließende Wand im Schubkasten nicht zu Verkratzungen führt; dies geschieht durch stirnseitiges Vorspringenlassen des Einlageelements, wobei dieses bevorzugt aus einem Material - z.B. Holz, Kunststoff oder einem Holzwerkstoff - gebildet ist, welches auf daran anstoßenden Bauteilen möglichst keine Kratzer oder Spuren hinterlässt.

Stirnseitig entstehen so zwischen den Seitenwänden des Einteilungselements und dem stirnseitig im Bereich des Einlageelements anschlagenden Wandteil schmale Fugen, so dass in diesem Bereich ein Aneinanderreihen vermieden wird.

Das Einlageelement ist bevorzugt in in den Seitenwänden vorgesehenen, in Längsrichtung verlaufenden Nuten aufgenommen. So kann ggf. das separat ausgebildete Einlageelement ausgewechselt werden, wenn dies gewünscht ist. Auch wird dadurch prinzipiell ein wesentlich variableres System bei der Gestaltung der Einteilungselemente erreicht. Genauso kann das Einlageelement aber auch integraler Bestandteil des Bodens des Profilelements sein.

Nach einer vorteilhaften Ausführungsform kann vorgesehen sein, dass das Profilelement an einer Stirnseite mit einer Leiste verbunden ist, deren Haupterstreckungsrichtung senkrecht zur Längsrichtung des Profilelements liegt. Hierdurch wird ein Einteilungselement geschaffen, an welches andere C- oder U-förmige Profilteile angelegt werden können, wobei die Leiste dann als gemeinsame Stirnwand dient. Bevorzugt kann dabei vorgesehen sein, dass die Leiste mit dem Einlageelement des Profilteils verbunden ist. Dabei kann insbesondere das Einlageelement des Profilteils mit seiner Stirnseite in einer in der Leiste vorgesehenen Nut aufgenommen sein. Auch hier ist eine Anlage der Seitenwände des Profilteils möglich, wie auch die Ausbildung von Fugen - d.h. eines Abstandes - zwischen der Leiste und den Seitenwänden des Profilteils. Bevorzugt ist die Leiste mit dem Einlageelement bzw. Profilteil verklebt.

Vorteilhafterweise liegt der oben genannte Abstand (zwischen Profilteil und Leiste bzw. der Vorsprung des Einlageteils gegenüber dem Profilteil) zwischen 0,2 mm und 1,2 mm, bevorzugt zwischen 0,5 mm und 0,9 mm, insbesondere bei etwa 0,7 mm.

### KURZBESCHREIBUNG DER ZEICHNUNGEN

Die Erfindung wird nachfolgend anhand der Figuren 1 bis 6 näher erläutert.
- Figur 1 -: zeigt ein erfindungsgemäßes Schubkastensystem in Explosionsdarstellung,
- Figur 2 -: zeigt ein erfindungsgemäßes Schubkastensystem in perspektivischer Darstellung,
- Figur 3 -: zeigt eine perspektivische Ansicht eines Einteilungselements mit optionaler Leiste,
- Figur 4 -: zeigt eine weitere perspektivische Ansicht eines Einteilungselements mit optionaler Leiste,
- Figur 5 -: zeigt eine Längsschnittansicht durch das in den Figuren 3 und 4 gezeigte Einteilungselement,
- Figur 6 -: zeigt eine Ausschnittvergrößerung des Ausschnitts A aus Figur 5.

### BESTER WEG ZUR AUSFÜHRUNG DER ERFINDUNG

Der in Figur 1 gezeigte Schubkasten 1 wird gebildet aus Seitenwänden 11, 12, 13, welche ein Bodenteil 14 einfassen. Aus Gründen der Übersichtlichkeit ist die vordere vierte Seitenwand nicht abgebildet. Bei dem dargestellten Schubkasten 1 bezeichnet X die Auszugrichtung, Y die Querrichtung und Z die dazu senkrechte Vertikalrichtung. Die Seitenteile 11, 12, 13 erstrecken sich im gezeigten Beispiel (aber nicht einschränkend) in Vertikalrichtung Z zu beiden Seiten des Bodenteils 14, so dass unterhalb des Bodenteils 14 und kaschiert von den Seitenteilen noch Führungsbeschläge, wie Teleskopauszüge oder dergleichen untergebracht werden können.

Das Bodenteil 14 weist eine Ablagefläche auf, auf der Gegenstände im Schubkasten 1 abgelegt werden können. Diese kann optional - wie hier - durch eine zusätzliche Einlage la ergänzt werden.

In den Schubkasten 1 können Einsatzteile (im Folgenden auch synonym Einteilungselemente genannt) 20, 30, 40, 50 eingesetzt werden. Es hat sich gezeigt, dass bereits mit einer Menge von vier verschiedenen Einsatzteilen 20, 30, 40, 50 eine hinreichend große Anzahl von Kombinationsmöglichkeiten gegeben ist, um fast jede mögliche Fächeranordnung in Schubkästen zu realisieren. Der erfindungsgemäße "Baukasten" umfasst dabei wenigstens in Längsrichtung Y zwei verschieden lange Profilteile 40, 50 mit jeweils L- oder - wie gezeigt - U-förmigem Querschnitt. Jedes dieser Profilteile weist zwei sich in Y-Richtung erstreckende Seitenwände 42, 43, 52, 53 sowie jeweils ein Bodenteil 41, 51 auf. Des Weiteren weist der Baukasten zwei kombinierte Profilteile 20, 30 auf, die jeweils im Wesentlichen aus einer Kombination der oben genannten Profilteile 40, 50 mit jeweils einem Leistenelement 24 bzw. 34 bestehen. Wiederum weisen die Profilteile 20, 30 entsprechende Seitenwände 22, 23, 32, 33 und Bodenteile 21, 31 auf. Die Leistenelemente 24, 34 sind mit einer in Y-Richtung liegenden Stirnseite der damit kombinierten Profilelemente 21 - 23 bzw. 31 - 33 verbunden, insbesondere verklebt. Bevorzugt erstreckt sich das Leistenelement 24, 34 dabei in Auszugrichtung X zu beiden Seiten über den Querschnitt des zugehörigen Profilteils hinaus. Bevorzugt sind die Schmalseiten der Leistenelemente bündig mit den Schmalseiten der zugehörigen Wände 32, 33, 22, 23 und der Unterseite der Böden 21, 31 der Profilteile bündig ausgebildet. Als Materialien kommen alle geeigneten Materialien, insbesondere Holz und Aluminium in Frage.

In Figur 2 ist eine Kombination gezeigt, bei der jeweils eines der aus dem Bausatz stammenden Profilteile 20, 30, 40, 50 in den Schubkasten eingesetzt sind. Die einzelnen Seitenwände 32, 33, 52, 53 und die Seitenwände 12, 13 des Schubkastens begrenzen die Fächer 61, 62, 63, 64, 65. Ebenso begrenzen die Seitenwände 22, 23, 42, 43, die Leistenelemente 24 und 34 und die Seitenwand 13 des Schubkastens die Fächer 71, 72, 73, 74, 75. Weiter wird ein in Auszugrichtung X sich erstreckendes längliches Fach 80 durch die Seitenwände 11, 13 und das Leistenelement 24 gebildet. Würden anstelle der kürzeren Profilteile 50, 30 ausschließlich die längeren Profilteile 40, 20 eingesetzt, so wäre das Fach 80 nicht vorhanden und es gäbe lediglich Fächer, die sich in Querrichtung Y erstrecken. Auf diese Weise ist eine Reihe von Kombinationen aus einer Menge von lediglich vier verschiedenen Einsatzteilen realisierbar. Zudem lassen sich die Einsatzteile leicht aus Profilmeterware herstellen.

Insbesondere, wenn wie im gezeigten Beispiel die Erstreckung der Profilteile in einem Abstand vor einer Seitenwand 11 endet, dann muss die Konstruktion rutschfest auf dem Boden 14 bzw. einer Bodeneinlage la des Schubkastens verankert werden. Neben allen möglichen Reibschlussverbindungen kann insbesondere vorgesehen sein, dass der Boden 14 (oder falls vorhanden die Einlage 1a) beflockt ist. Gleichzeitig sind die vorhandenen Profilteile 20, 30, 40, 50 an ihrer dem Bodenteil 14, 1a zugewandten Unterseite zumindest abschnittweise beflockt. Durch die Beflockung beider zu verbindender Teile wird infolge der Faserstruktur der beflockten Oberflächen zwischen Boden 14 bzw. Einlage 1a und den Einsatzteilen 20, 30, 40, 50 ein Reibschluss erzielt, indem sich die Fasern "verzahnen". Auf diese Weise kann ein Verrutschen ausgeschlossen werden, wenn die Einsatzteile 20, 30, 40, 50 z.B. nicht durch Formschluss mit angrenzenden Teilen in Position gehalten werden können.

In den Figuren 3 bis 6 ist ein erfindungsgemäßes Einteilungselement dargestellt. Das in Figuren 3 und 4 dargestellte Einteilungselement 20 weist im gezeigten Beispiel wenigstens ein Profilteil 200 auf, welches mit einer Leiste 24 verbunden sein kann. Im Folgenden wird die Erfindung, die lediglich das Profilteil 200 umfassen kann, am Beispiel eines Profilteils 200 mit Leiste 24 erläutert.

Das Profilteil 200 erstreckt sich in seiner Haupterstreckungsrichtung Y und weist zwei Seitenwände 202a, 202b auf, die sich in Querrichtung X zu beiden Seiten des Bodens 202d des Profilteils erstrecken. Z bezeichnet die Höhenrichtung der Seitenwände 202a, 202b. Die Seitenwände 202a, 202b weisen entsprechende Stirnseiten 221a, 221b sowie 222a, 222b auf. Genauso weist das Bodenteil 202d Stirnseiten 221d auf. Ohne Leiste 24 ist das Profilteil 200 zu beiden Stirnseiten hin geöffnet und weist einen im Wesentlichen C- oder U-förmigen Querschnitt auf.

Weiter ist ein Einlageelement 202c vorgesehen, welches auf dem Boden 202d aufliegt oder integral mit dem Profilteil 200 ausgebildet ist. Bevorzugt sind in den Seitenwänden 202a, 202b Nuten 223a, 223b vorgesehen, die sich in Richtung Y erstrecken und in denen das Einlageelement 202c aufgenommen, insbesondere eingeschoben ist.

Im Längsschnitt weist das Einteilungselement 20 die in Figur 5 und der Ausschnittvergrößerung von Figur 6 gezeigte Form auf. Das Einlageelement 202c steht mit seiner Stirnseite 221c gegenüber dem restlichen Profilteil 200, also dessen Boden- und/oder Seitenwandstirnseite 221d, 221a leicht vor, so dass sich ein vorspringender Teil der Länge d (vgl. Figur 6) ergibt. Bevorzugt weist diese Länge d eine Länge von kleiner als 1 mm, insbesondere 0,7 mm auf. Dadurch können die restlichen Abschnitte 221a, 221b, 221d der Stirnseite des Profilteils 200 nicht gegen eine im Schubkasten vorgesehene Wand stoßen und das Verkratzen solcher Wände kann nicht erfolgen. Bevorzugt ist das Einlageelement aus einem Holz, Kunststoff oder einem Holzwerkstoff gebildet, das Profilteil im Übrigen als auch die Leiste können aus allen möglichen Materialien bestehen, insbesondere aus Metall.

Ist am erfindungsgemäßen Einteilungselement 20 eine Leiste 24 vorgesehen, die sich in den Richtungen Y und Z senkrecht zur Längserstreckung Y des Profilteils 200 erstreckt, so kann diese Leiste 24 permanent durch Kleben oder dergleichen am Profilteil 200 befestigt sein. Bevorzugt ist vorgesehen, dass das Einlageelement 202c des Profilteils 200 über dessen der Leiste 24 zugewandten Stirnseite hinausragt und mit seiner Stirnseite 222c in einer Nut 203a der Leiste aufgenommen, insbesondere darin verklebt ist. Auch hier kann die Befestigung so erfolgen, dass zwischen der Stirnseite des Profilteils 200 und der Leiste 24 ein Abstand d verbleibt. Auf diese Weise ergibt sich bei der Anlage weiterer erfindungsgemäßer Einteilungselemente 20 gegen die Leiste 24 ein homogener Gesamteindruck, jeweils unter Ausbildung einer Fuge mit der Breite d (in Richtung Y).

## Patentansprüche

1. Schubkastensystem mit einem von Seitenwänden (11, 12, 13) begrenzten Schubkasten (1) sowie einer darin eingesetzten, das Innere des Schubkastens (1) in eine Mehrzahl Fächer (61 - 65; 71 - 75) aufteilenden Schubkasteneinsatzanordnung (20, 30, 40, 50), die auf dem Boden (14) des Schubkastens (1) aufliegt, wobei die Schubkasteneinsatzanordnung (20, 30, 40, 50) aus einer Zusammenstellung von einer Mehrzahl Einsatzteilen zusammengestellt ist, wobei die Zusammenstellung wenigstens folgende Einsatzteile aufweist:
- ein erstes Profilteil (50) mit U-oder L-förmigem Querschnitt und einer ersten Länge,
- ein zweites Profilteil (40) mit U-oder L-förmigem Querschnitt und einer zweiten Länge, die von der ersten Länge verschieden ist, **gekennzeichnet durch** die folgenden Einsatzteile:
- ein drittes Profilteil (30), welches aus der Kombination eines ersten Profilteils (50) und einem an dessen einer Stirnseite angebrachten und die Stirnseite verschließendem Leistenelement (34) gebildet ist,
- ein viertes Profilteil (20), welches aus der Kombination eines zweiten Profilteils (40) und einem an dessen einer Stirnseite angebrachten und die Stirnseite verschließendem Leistenelement (24) gebildet ist.

2. Schubkastensystem nach Anspruch 1,
**dadurch gekennzeichnet,**
**dass** die Profilteile (20, 30, 40, 50) im Wesentlichen aus Metall, insbesondere Aluminium, oder Holz gebildet sind.

3. Schubkastensystem nach Anspruch 1 oder 2,
**dadurch gekennzeichnet,**
**dass** das Leistenelement (24, 34) des dritten und/oder vierten Profilteils (30, 20) seitlich gegenüber dem damit kombinierten, insbesondere verklebten, Profilteil (50, 40) zu beiden Seiten vorsteht.

4. Schubkastensystem nach einem der vorigen Ansprüche,
**dadurch gekennzeichnet,**
**dass** das Leistenelement (24, 34) des dritten und/oder vierten Profilteils (30, 20) auf der dem Boden (14) des Schubkastens (1) zugewandten und/oder der dem Boden (14) des Schubkastens (1) abgewandten Schmalseite mit dem damit kombinierten, insbesondere verklebten, Profilteil (50, 40) bündig ausgebildet ist.

5. Schubkastensystem nach einem der vorigen Ansprüche,
**dadurch gekennzeichnet,**
**dass** das Leistenelement (24, 34) des dritten und/oder vierten Profilteils (30, 20) in seiner Längserstreckung kleiner oder gleich dem Abstand zwischen den Innenseiten zweier gegenüberliegender Seitenwände (11, 12, 13) des Schubkastens ist.

6. Schubkastensystem nach einem der vorigen Ansprüche,
**dadurch gekennzeichnet,**
**dass** auf der Unterseite der Schubkasteneinsatzanordnung und auf der dieser gegenüberliegenden Oberseite des Bodens (14) jeweils eine Beflockung vorgesehen ist.

## Claims

1. Drawer system with a drawer (1) defined by side walls (11, 12, 13), as well as a drawer insert assembly (20, 30, 40, 50) which is inserted in the drawer and divides the inside of the drawer (1) into a number of compartments (61 - 65; 71 - 75), wherein the insert assembly rests on the base (14) of the drawer (1), wherein the drawer insert assembly (20, 30, 40, 50) is made up from a collection of several insert parts wherein the collection has at least the following insert parts:
- a first profile part (50) with a U-shaped or L-shaped cross-section and a first length,
- a second profile part (40) with a U-shaped or L-shaped cross-section and a second length, which is different from the first length,
**characterised by** the following insert parts:
- a third profile part (30) which is formed from the combination of a first profile part (50) and a strip element (34) which is attached to one end side thereof and closes the end side;
- a fourth profile part (20) which is formed from the combination of a second profile part (40) and a strip element (24) which is attached to its one end side and closes the end side.

2. Drawer system according to claim 1
**characterised in that**
the profile parts (20, 30, 40, 50) are formed substantially of metal, more particularly aluminium, or of wood.

3. Drawer system according to claim 1 or 2
**characterised in that**
the strip element (24, 34) of the third and/or fourth profile part (30, 20) projects at the sides beyond the profile part (50, 40) which is combined, more particularly adhesively bonded, therewith.

4. Drawer system according to one of the preceding claims
**characterised in that**
the strip element (24, 34) of the third and/or fourth profile part (30, 20) is, on the narrow side facing the base (14) of the drawer (1) and/or on the narrow side facing away from the base (14) of the drawer, formed flush with the profile part (50, 40) which is combined, more particularly adhesively bonded, therewith.

5. Drawer system according to one of the preceding claims
**characterised in that**
the strip element (24, 34) of the third and/or fourth profile part (30, 21) is in its length extension smaller than or equal to the distance between the insides of two opposing side walls (11, 12,13) of the drawer.

6. Drawer system according to one of the preceding claims
**characterised in that**
flocking is provided on the underneath side of the drawer insert assembly and on the upper side of the base (14) which is opposite the latter.

## Revendications

1. Système de tiroir avec un tiroir (1), limité par des parois latérales (11, 12, 13), ainsi qu'un agencement d'inserts de tiroir (20, 30, 40, 50), qui, inséré dans celui-ci pour diviser l'intérieur du tiroir (1) en une pluralité de compartiments (61 - 65; 71 - 75), repose sur le fond (14) du tiroir (1), sachant que l'agencement d'inserts de tiroir (20, 30, 40, 50) est constitué par un assemblage d'une pluralité de pièces rapportées, sachant que l'assemblage présente au moins les pièces rapportées suivantes:
- une première pièce profilée (50) présentant une section transversale en forme de U ou de L et une première longueur,
- une deuxième pièce profilée (40) présentant une section transversale en forme de U ou de L et une deuxième longueur, qui diffère de la première longueur,
**caractérisé par** les pièces rapportées suivantes:
- une troisième pièce profilée (30), qui est formée par la combinaison d'une première pièce profilée (50) et d'un élément en forme de latte (34) qui est agencé sur l'une de ses faces frontales et ferme la face frontale,
- une quatrième pièce profilée (20) qui est formée par la combinaison d'une deuxième pièce profilée (40) et d'un élément en forme de latte (24), qui est agencé sur l'une de ses faces frontales et ferme la face frontale.

2. Système de tiroir selon la revendication 1,
**caractérisé en ce que**
les pièces profilées (20, 30, 40, 50) sont essentiellement réalisées en métal, en particulier en aluminium, ou en bois.

3. Système de tiroir selon revendication 1 ou 2,
**caractérisé en ce que**
l'élément en forme de latte (24, 34) de la troisième et /ou de la quatrième pièce profilée (30, 20) est latéralement en saillie, des deux côtés, par rapport à la pièce profilée (50, 40) qui lui est associée, en particulier par collage.

4. Système de tiroir selon l'une des revendications précédentes,
**caractérisé en ce que**
l'élément en forme de latte (24, 34) de la troisième et /ou de la quatrième pièce profilée (30, 20), sur le côté étroit, orienté vers le fond (14) du tiroir (1) et/ ou orienté à l'opposé du fond (14) du tiroir (1), est à fleur avec la pièce profilée (50, 40) qui lui est associée, en particulier par collage.

5. Système de tiroir selon l'une des revendications précédentes,
**caractérisé en ce que**
l'élément en forme de latte (24, 34) de la troisième et /ou de la quatrième pièce profilée (30, 20), en ce qui concerne son étendue longitudinale, est plus petit que ou égal à l'intervalle entre les côtés intérieurs de deux parois latérales (11, 12, 13) du tiroir.

6. Système de tiroir selon l'une des revendications précédentes,
**caractérisé en ce que**,
sur la face inférieure de l'agencement d'inserts de tiroir et sur la face supérieure du fond (14), qui est située à l'opposé de celle-ci, est respectivement prévu un flocage.
